# EUROPÄISCHE PATENTSCHRIFT

(11) **EP 2 126 482 B1**
(45) Veröffentlichungstag und Bekanntmachung des Hinweises auf die Patenterteilung: **14.03.2012**
(21) Anmeldenummer: 07847278.4
(22) Anmeldetag: 22.11.2007
(51) Int. Cl.: F25B 5/04, F25B 41/06, F25D 11/02, F25D 17/06

(54) **KÜHLMÖBEL MIT ZWEI THERMISCH VONEINANDER GETRENNTEN FÄCHERN**
COOLING FURNITURE COMPRISING TWO THERMALLY SEPARATE COMPARTMENTS
MEUBLE DE RÉFRIGÉRATION COMPRENANT DEUX COMPARTIMENTS THERMIQUEMENT SÉPARÉS L'UN DE L'AUTRE

(30) Priorität: 22.12.2006 DE 102006061091
(43) Veröffentlichungstag der Anmeldung: 02.12.2009
(62) Teilanmeldung aus: 11190861.2
(73) Patentinhaber: BSH Bosch und Siemens Hausgeräte GmbH, 81739 München (DE)
(72) Erfinder: BAUER, Peter, 81827 München (DE); MRZYGLOD, Matthias, 89075 Ulm (DE)
(86) Internationale Anmeldenummer: PCT/EP2007/062709
(87) Internationale Veröffentlichungsnummer: WO 2008/077697

(56) Entgegenhaltungen:
- EP-A- 0 703 422
- EP-A- 1 462 740
- WO-A-96/19704
- JP-A- 6 159 817
- JP-A- 2001 065 713
- JP-A- 2001 065 713
- US-A1- 2003 131 618
- "2002 ASHRAE HANDBOOK, REFRIGERATION", 2002, ASHRAE, Atlanta page 45.10,
- "2002 ASHRAE HANDBOOK, REFRIGERATION", 2002, ASHRAE, Atlanta page 45.10,

## Beschreibung

Die Erfindung betrifft ein Kühlmöbel mit zwei thermisch voneinander getrennten Fächern, deren Verdampfer zusammen mit einem Verdichter und einem Verflüssiger in einem Kältekreis liegen und von dem Verdichter bei einer Signalisierung eines Kältebedarfs in den Fächern mit flüssigem Kältemittel beaufschlagt werden, wobei die zur Kälteerzeugung beitragende Kältemenge steuerbar ist. Des Weiteren betrifft die Erfindung ein zum Betrieb dieses Kühlmöbels geeignetes Verfahren.

Zur Regelung unterschiedlicher Fächer eines Kühlmöbels auf unterschiedliche Temperatumiveaus sind unterschiedlichste Ausgestaltungen von Kühlmöbeln bekannt.

So wird beispielsweise in der deutschen Auslegeschrift DE 23 50 998 ein Kühlmöbel mit Einfachkreislauf beschrieben, welches kostengünstig mit lediglich einer einzigen Eintrittstelle für das Kältemittel in die Verdampfer ausgestaltet ist. Hierbei sind einem Tiefkühlfach und einem Normalkühlfach jeweils Verdampfer zugeordnet, welche im Kältekreislauf hintereinander geschaltet sind. Diese Hintereinanderschaltung der Verdampfer hat jedoch den Nachteil, dass die Dimensionierung der einzelnen Verdampfer entsprechend des in den einzelnen Fächern bestehenden Kältebedarfs, beziehungsweise den dort gegebenen Temperaturanforderungen, erfolgen muss. Folglich lassen sich die Verdampfer in ihrer Gestaltung nicht hinsichtlich einer erwünschten Energieeffizienz optimieren, da hierzu die Verdampfer möglichst großflächig ausgelegt werden müssten. Auch ist es von besonderem Nachteil, dass sich die Temperatur der einzelnen Fächer nicht unabhängig voneinander einstellen lässt, da bei derartigen Kühlmöbeln bei benötigter Kühlung in einem im Kältemittelstrom abwärtsliegenden Fach gleichzeitig auch eine Kühlung in den bezüglich dieses Fachs stromaufwärts liegenden Fächern erfolgt.

Um bei Kühlmöbeln mit mehreren Kühlfächem diese möglichst unabhängig voneinander kühlen zu können, wird vorgeschlagen, den einzelnen Kühlfächem individuell ansteuer bare Kühlkreisläufe zuzuordnen. Derartige Kühlmöbel werden beispielsweise in den deutschen Offenlegungsschriften DE 35 08 805 A1 oder DE 40 20 537 A1 beschrieben. Dabei sind die den einzelnen Kühlfächem zugeordneten Verdampfer in einem Kältemittelkreis miteinander parallelgeschaltet. Die Eintrittstellen des Kältemittels in diese Verdampfer weisen absperrbare Drosselventile auf. Diese Drosselventile werden von einer Temperaturregelung individuell angesteuert und hierdurch dann geöffnet, wenn in dem jeweiligen Kühlfach ein Kältebedarf festgestellt wird. Bei dem in der DE 35 08 805 A1 beschriebenen Kühlmöbel ist im Kältemittelkreis vor einer zu den Verdampfern führenden Verzweigung ein Reservoir zur Zwischenspeicherung von flüssigem Kältemittel vorgesehen. Hieraus kann bei erhöhtem Kältemittelbedarf, insbesondere bei gleichzeitigem Betrieb beider Verdampfer, gezielt durch Beheizung des Reservoirs zusätzliches Kältemittel in den Kältemittelkreis eingebracht werden. Bei dem in der DE 40 20 537 A1 beschriebenen Kühlmöbel wird das in die Verdampfer einzubringende Kältemittel entsprechend dessen Bedarf an einer bzw. gleichzeitig an mehreren Entnahmestellen dem Verflüssiger entzogen. Nachteilig wirkt sich bei diesem Stand der Technik aus, dass zum Zweck der Steuerung der aus der Zu- bzw. Abschaltung der einzelnen Verdampfer resultierenden, variablen Menge an Kältemittel energieverbrauchende Speichermittel oder aber ineffizient genutzte Verflüssiger verwendet werden. Auch führt die parallele Anordnung von mehreren Verdampfern auf Grund der zweifachen Auslegung des Einspritzsystems (Ventil, Drosselkapillare, Einspritzstelle) zu deutlichen Mehrkosten gegenüber Einfachkreisläufen.

Ein Einfachkreislauf, der gegenüber den obigen Systemen kostengünstig und energieeffizient realisierbar ist und trotzdem die einzelnen Kühlfächer des Kühlmöbels weitgehend individuell in ihrer Temperatur regelbar gestaltet, wird in der deutschen Offenlegungsschrift DE 44 33 712 A1 beschrieben. Hierbei liegen im dem Kältekreislauf mehrere Verdampfer in Reihe, welchen entlang der Strümungsrichtung des Kältemittels einem Gefriertach, einem Kaltlagerfach und einem Nonnalkühlfach zugeordnet sind. Um die einzelnen Fächer des Kühlmöbels individuell zu kühlen, wird die Menge der in die Kette von Verdampfern eingebrachten Kältemenge gezielt gesteuert. Dann, wenn nur der an erster Stelle hinter dem Verflüssiger liegende Verdampfer des Gefrierfachs gekühlt werden soll, wird dem Kühlkreislauf Kältemittel entzogen und in einem Reservoir zwischengespeichert. Dies führt in der Verdampferkette zu einer Verarmung an Kältemittel, so dass in dem nachgeordneten Verdampfer des Normalkühlfachs keine Kühlung mehr erfolgt. Soll aber nun dieses Normalkühlfach gekühlt werden, so wird der vom Verflüssiger kommende Kältemittelstrom durch Umlenkung des Kühlkreislaufes durch das Reservoir geführt, so dass hierdurch aus diesem eine erhöhte Menge von Kältemittel in die Verdampfer einfließt. Durch diesen mittels eines Magnetventils gesteuerten Umlenkmechanismus im Kältekreislauf kann mit minimalem Energieaufwand die Menge an zur Verfügung stehendem Kältemittel gesteuert werden und im gleichen Zuge der Verflüssiger auch bei geringem Bedarf an Kältemittel dieses ungehindert zur Einlagerung im Reservoir erzeugen und zwischenspeichern. Auch hier führt die geschaltete Kältemittelleitung durch das Reservoir bzw. an diesem vorbei zu erhöhten Mehrkosten bei der Fertigung des Kühlmöbels.

Aufgabe der Erfindung ist es, ein kostengünstiges Kühlmöbel mit zwei thermisch voneinander getrennten Fächern sowie ein zum Betrieb dieses Kühlmöbels geeignetes Verfahren zu finden, bei welchem eine fachspezifische Temperaturregelung unter Verwendung nur eines einzigen gemeinsamen Kältekreislaufs gegeben und eine einheitliche, modulare Fertigung der Verdampferkomponenten ermöglicht ist.

Die Aufgabe wird durch ein Kühlmöbel und ein zum Betrieb dieses Kühlmöbels geeignetes Verfahren mit den Merkmalen der Patentansprüche 1 und 8 gelöst. Vorteilhafte Ausgestaltungen und Weitertiildungen der Erfindung werden durch die Unteransprüche beschrieben.

Bei dem Kühlmöbel mit zwei thermisch voneinander getrennten Fächern ist jedem dieser Fächer ein Verdampfer zugeordnet. Hierbei sind ein Expansionsventil und diese Verdampfer in einem Kältemittelkreis hintereinander geschaltet. In erfinderischer Weise sind hierbei an dem Expansionsventil wenigstens zwei Zustände mit unter schiedlichen nichtverschwindenden Durchflusskoeffizienten einstellbar.

Die Erfindung beruht somit auf einer gezielten Veränderung des Durchflusskoeffizienten eines Expansionsventils im Kältemittelkreis eines Kühlmöbels. Hiermit lässt sich der Kältemittelstrom durch die Verdampfer des Kühlmöbels gezielt verändern. In einem Kühlmöbel mit Einfachkreislauf bewirkt dies eine Veränderung des Verhältnisses von flüssigem zu gasförmigem Kältemittel in den einzelnen Verdampfern und somit eine Veränderung der in den Verdampfern verfügbaren Kühlleistung.

Aus der so erreichten Variabilität der Kühlleistung ergibt sich, dass die Abmessungen der einzelnen Verdampfer nicht mehr, wie bisher bei Kühlmöbeln mit in Reihe verbundenen Verdampfern üblich, durch das erwartete Verhältnis der in den einzelnen Fächern benötigten Kühlleistungen bestimmt ist. Die Verdampfer können daher im Hinblick auf optimale Energieeffizienz großformatig bemessen werden.

Da sich die Verdampfer des Kühlmöbels durch die Erfindung unabhängig vom Kältebedarf in den einzelnen Fächern frei gestalten/dimensionieren lassen, eröffnen sich gewinnbringend das Potential, Mehrzonenkühlmöbel herzustellen, deren Komponenten (insbesondere Verdampfer) einheitlich (modular) in großer Stückzahl verwendet werden können und hierbei die Vorteile der aus dem Stand der Technik bekannten Kühlmöbel hinsichtlich Energieeffizienz und Regelbarkeit der Fächer eröffnet.

Es ist bei der Fertigung der Verdampfer für die einzelnen Kühlfächer des Kühlmöbels dabei nicht notwendig, diese als einzelne, individuelle Komponenten zu fertigen und zur Montage am Kühlmöbel zur Verfügung zu stellen. Es ist vielmehr besonders vorteilhaft, die einzelnen Verdampfer auf einem gemeinsamen Träger auszubilden und so ein schnell und kostengünstig verbaubares Verdampfermodul zu schaffen.

Um eine gezielte Steuerung bzw. Regelung des Kältemittelflusses durch die Verdampfer zu ermöglichen, ist es zum einen denkbar das Expansionsventil so auszugestalten, dass sein Durchflusskoeffizient stufenlos einstellbar ist. Zum anderen ist es sehr wohl auch möglich, das Expansionsventil mit umschaltbaren diskreten Durchflusskoeffizienten auszuführen. Eine derartig diskrete Umschaltbarkeit bietet sich insbesondere bei Ausgestaltungen von Kühlmöbeln an, welche wenige thermisch voneinander getrennte Fächer aufweisen.

Um die Temperatur in dem Kühlmöbel besonders vorteilhaft regeln zu können, ist es möglich, den thermisch voneinander getrennten Fächern des Kühlmöbels Temperaturfühler zuzuordnen. Dabei stehen diese Temperaturfühler mit einer Auswerteschaltung zur Signalisierung eines Kältebedarfs in den einzelnen Fächern in Verbindung, wobei diese Auswerteschaltung einen Teil einer Temperaturregelung bildet. Wenn dieser Temperaturregelung über einen der Temperaturfühler in wenigstens einem der Fächer des Kühlmöbels ein Kältebedarf signalisiert wird, wird durch diese der Durchflusskoeffizient des Expansionsventils so eingestellt, dass das hindurchströmende Kältemittel bevorzugt in demjenigen Fach verdampft, in dem der Kältebedarf erfasst wurde.

Weitere Vorteile der Erfindung ergeben sich aus der nachfolgenden Beschreibung von Ausführungsbeispielen unter Bezugnahme auf die beigefügten Figuren. Es zeigen:
- Fig. 1: ein Kühlmöbel mit einem Expansionsventil gemäß der vorliegenden Erfindung,
- Fig. 2: mögliche Ausgestaltungen eines in dem Kühlmöbel einsetzbaren, dreistufig schaltbaren Expansionsventils.

In der Fig.1 wurde erfindungsgemäß ein Kühlmöbel mit zwei Fächern herangezogen.

Die Fig. 1 zeigt ein Kühlmöbel 20, welches zwei Fächer 21, 21' aufweist, welche auf unterschiedliche Temperatur zu regeln sind. Jedem der Fächer 21, 21' ist ein Verdampfer 2, 2' zugeordnet. Diese Verdampfer 2, 2' liegen in einem von Kältemittel durchströmten Kältemittelkreis 1 in Reihe hinter einem Verdichter 3, einem Verflüssiger 4 und einem Expansionsventil 5.

Jedem der Fächer 21, 21' ist ein Temperaturfühler 12, 12' zugeordnet. Diese Temperaturfühler 12, 12' stehen mit einer Auswerteschaltung 11 zur Signalisierung eines Kältebedarfs in Verbindung, welche einen Teil einer Temperaturregelung 10 bildet. In an sich bekannter Weise schaltet die Temperaturregelung 10 über eine Steuerleitung 14 den Verdichter 3 ein, wenn in einem der Fächer Kältebedarf erfasst wird, und wieder aus, wenn kein Kältebedarf mehr erfasst wird. Zusätzlich steuert die Temperaturregelung 10 bei der Signalisierung eines Kältebedarfs in wenigstens einem Fach 12, 12' über eine Steuerleitung 13 das Expansionsventil 5 an, um in Abhängigkeit vom erfassten Kältebedarf dessen Durchflusskoeffizienten einzustellen.

Solange in keinem der Fächer 21, 21' ein Kältebedarf besteht und folglich der Verdichter 3 ausgeschaltet ist, wird das Expansionsventil 5 durch die Temperaturregelung 10 geschlossen gehalten. Durch die hierdurch bewirkte Verhinderung des Druckausgleichs zwischen Verflüssiger 4 und Verdampfer 5 während der Standzeit des Verdichters 3 lässt sich je nach Auslegung des Kältemittelkreises eine Energieersparnis von rund 3%-10% erzielen.

Um bei großem Kältebedarf kurzfristig eine größere Menge flüssiges Kältemittel in die Verdampfer 2, 2' einbringen zu können, ist es von Vorteil, in den Kältekreis 1 ein dem Verflüssiger 4 nachgeordnetes Reservoir 6 einzubringen, das der Aufnahme von flüssigem Kältemittel dient. Hieraus kann bei Bedarf, beispielweise durch Erwärmung des Reservoirs 6, kurzfristig zusätzliches Kältemittel in den Kühlkreislauf eingebracht werden.

Wenn in einem der Fächer 21, 21' Kältebedarf erfasst wird, stellt einer einfachen Ausgestaltung zufolge die Temperaturregelung 10 am Expansionsventil 5 einen von zwei diskreten nichtverschwindenden Werten des Durchflusskoeffizienten ein, und zwar einen niedrigen Wert bei Kältebedarf im Fach 21' und einen hohen Wert bei Kältebedarf im Fach 21.

Wenn der Durchlasskoeffizient des Expansionsventils 5 durch die Temperaturregelung 10 klein eingestellt ist, wird durch den Verdichter 3 aus den Verdampfern 2, 2' mehr Kältemittel abgesaugt, als über das Expansionsventil 5 in die Verdampfer 2, 2' eingebracht wird. Der Druck in den Verdampfern ist niedrig, die Verdampfungstemperatur dementsprechend tief. Auf diese Weise verdampft das Kältemittel nur in der Nähe seiner Austrittstelle aus dem Expansionsventil 5, im Verdampfer 2', und es wird im Wesentlichen nur das Fach 21' gekühlt.

Wenn der Kältebedarf in dem von dem Expansionsventil 5 entlang des Strömungsweges des Kältemittels weiter entfernten Verdampfer 2 besteht, wird der Durchlasskoeffizient des Expansionsventils 5 durch die Temperaturregelung 10 groß gewählt. Da durch den Verdichter 3 weniger Kältemittel abgesaugt wird, als über das Expansionsventil 5 in die Verdampfer 2, 2' eingebracht wird, steigt der Druck in den Verdampfern und dementsprechend auch der Siedepunkt des Kältemittels. Wenn er höher ist als die Temperatur des Fachs 21', durchläuft das Kältemittel den Verdampfer 2', ohne zu verdampfen, und verdampft erst im Verdampfer 2 des wärmeren Fachs 21. Auf diese Weise wird im Wesentlichen nur das Fach 21' gekühlt.

Ein mittlerer Durchlasskoeffizient kann gewählt werden, wenn in beiden Fächern 21, 21' gleichzeitig Kältebedarf besteht. Dann verdampft jeweils ein Teil des Kältemittels im Verdampfer 21' und der Rest im Verdampfer 21.

Derselbe mittlere Durchlasskoeffizient kann gewählt werden, wenn das Fach 21' einen ungewöhnlich hohen Kältebedarf hat, etwa beim Schnellfrosten von neu eingelagertem Kühlgut.

Um die benötigten verschiedenen Werte des Durchlasskoeffizienten einzustellen, kann ein Expansionsventil mit stufenlos steuerbarem Durchlasskoeffizienten verwendet werden. Besonders einfach und für die meisten Anwendungen ausreichend sind Expansionsventile, bei denen nur eine kleine Zahl von diskreten Werten des Durchlasskoeffizienten einstellbar sind.

In dem Fall des in Fig. 1 skizzierten Kühlmöbels 20, welches über zwei zu kühlende Fächer 21, 21' verfügt, genügt es, wenn zwei verschiedene nichtverschwindende Durchlasskoeffizienten des Expansionsventils 5 einstellbar sind. Auf diese Weise lässt sich gewinnbringend eine sehr kostengünstige Temperaturregelung realisieren.

In der Fig. 2 werden drei mögliche Ausgestaltungen hierfür geeigneten Expansionsventils 5 aufgezeigt. Allen Ausführungsformen gleich ist die Aufspaltung (beispielsweise mittels T-Stück) der Hauptleitung 31 des Kältemittelkreises am Eingang zum Expansionsventil 5 in zwei parallele Leitungspfade. Nach dieser Aufspaltung werden diese beiden Leitungspfade einen Sperrglied 30 zugeführt. Dieses Sperrglied 30, z. B. ein Wegeventil, verfügt über eine erste Schaltstufe, in der beide Leitungspfade abgesperrt sind, eine zweite Schaltstufe, in der einer der beiden Leitungspfade offen und der andere abgesperrt ist, und eine dritte Schaltstufe, in der der andere Leitungspfad offen ist, wobei der eine Leitungspfad in dieser dritten Schaltstufe offen oder gesperrt sein kann. Am Ausgang des Sperrglieds 30 befindet sich ein Kapillarrohr 34, das in an sich bekannter Weise unmittelbar in den Verdampfer 21' mündet.

Bei der in der Fig. 2a) skizzierten beispielhaften Ausgestaltung des Expansionsventils 5 umfassen die oben erwähnten parallel geführten Leitungspfade den Eingängen des Sperrglieds 30 vorgeschaltete Kapillarrohre 32, 33 von unterschiedlicher Länge und gleichem Querschnitt. Je nach Schaltstufe des Sperrglieds 30 fließt das Kältemittel durch das Kapillarrohr 32, das Kapillarrohr 33 oder durch beide parallel, woraus sich jeweils unterschiedliche Durchflusskoeffizienten des Expansionsventils 5 ergeben.

Der gleiche Effekt wird bei der in der Fig. 2b) skizzierten Ausgestaltung des Expansionsventils 5 durch Verwendung von Kapillarrohren 42, 43 mit unterschiedlichen Querschnitten.

Bei dem in der Fig. 2c) skizzierten Expansionsventil ist auf nur einem der beiden Leitungszweige ein Kapillarrohr 52 vorgesehen; der andere Leitungszweig 53 weist aufgrund von geringer Länge oder großem Querschnitt keinen wesentlichen Strömungswiderstand auf. Schaltet das Sperrglied 30 seinen Durchgang auf den Leitungszweig 53, so entspricht dies einem direkten Durchschalten der Hauptleitung 31 auf das am Ausgang des Sperrgliedes 30 befindliche Kapillarrohr 34. Der Leitungszweig 53 bildet somit einen Bypass um das Kapillarrohr 52.

Selbstverständlich ist die Ausgestaltung eines mehrstufig steuerbaren Expansionsventils nicht auf die in der Fig. 2 aufgezeigten Ausführungsformen beschränkt. Anstelle der Kapillarrohre können Blenden in einer ansonsten geräumigen Kältemittelleitung eingesetzt werden. Mehr als zwei nichtverschwindende Werte des Durchflusskoeffizienten sind realisierbar, indem ein Wegeventil mit vier Stellungen, entsprechend den vier möglichen Kombinationen von "Offen" und "Gesperrt" der zwei Leitungszweige vorgesehen wird, oder indem die Hauptleitung 31 im Expansionsventil 5 in mehr als zwei parallele, einzeln schaltbare Leitungszweige aufgespalten wird.

## Patentansprüche

1. Kühlmöbel (20) mit zwei thermisch voneinander getrennten Fächern (21, 21'), wobei jedem der Fächer (21, 21') ein Verdampfer (2, 2') zugeordnet ist, und mit nur einem einzigen gemeinsamen, von Kältemittel durchströmten Kältekreis (1) wobei der Ausgang des ersten Verdampfers unmittelbar mit dem Eingang des zweiten Verdampfers verbunden ist, **dadurch gekennzeichnet, dass** in dem Kältekreis (1) ein Expansionsventil (5) und diese Verdampfer (2, 2') hintereinander geschaltet sind und an dem Expansionsventil (5) wenigstens zwei Zustände mit unterschiedlichen nichtverschwindenden Durchflusskoeffizienten einstellbar sind.

2. Kühlmöbel nach Patentanspruch 1, **dadurch gekennzeichnet, dass** der Durchflusskoeffizient des Expansionsventils (5) stufenlos einstellbar ist.

3. Kühlmöbel nach Anspruch 1, **dadurch gekennzeichnet, dass** das Expansionsventil (5) zwischen diskreten Werten des Durchflusskoeffizienten umschaltbar ist.

4. Kühlmöbel nach Anspruch 3, **dadurch gekennzeichnet, dass** das Expansionsventil (5) zwei parallele Leitungsabschnitte (32, 33, 42, 43, 52, 53) und ein Sperrglied (30) zum Absperren eines der zwei Leitungsabschnitte in einem der zwei Zustände umfasst.

5. Kühlmöbel nach einem der vorhergehenden Ansprüche, **dadurch gekennzeichnet, dass** an dem Expansionsventil (5) ferner ein dritter Zustand einstellbar ist, in dem es für das Kältemittel undurchlässig ist.

6. Kühlmöbel nach einem der vorhergehenden Ansprüche, **dadurch gekennzeichnet, dass** die Verdampfer (2,2') auf einem gemeinsamen Träger ausgebildet sind.

7. Kühlmöbel nach einem der vorhergehenden Patentansprüche, **dadurch gekennzeichnet, dass** sich im Kältekreis (1) ein dem Verflüssiger (4) nachgeordnetes Reservoir (6) befindet, das der Aufnahme bzw. Zwischenspeicherung von flüssigem Kältemittel dient.

8. Kühlmöbel nach einem der vorhergehenden Patentansprüche, **dadurch gekennzeichnet, dass** den thermisch voneinander getrennten Fächern jeweils ein Temperaturfühler (12, 12') zugeordnet ist, wobei diese Temperaturfühler (12, 12') mit einer Auswerteschaltung (11) zur Signalisierung eines Kältebedarfs in Verbindung stehen, welche einen Teil einer Temperaturregelung (10) bildet.

9. Verfahren zum Betrieb eines Kühlmöbels (20) nach einem der Ansprüche 1 bis 8 bei welchem Kältebedarf in den Fächern (21,21') des Kühlmöbels (20) erfasst wird **dadurch gekennzeichnet, dass** die Steuerung der Kältemittelversorgung durch Einstellen wenigstens zweier Zustände mit unterschiedlichen nichtverschwindenden Durchflusskoeffizienten in einem steuerbaren Expansionsventil (5) erfolgt, wobei der Zustand danach gewählt wird, in welchem der Fächer (21, 21') der Kältebedarf erfasst wird.

10. Verfahren nach Patentanspruch 9, **dadurch gekennzeichnet, dass** bei Erfassung von Kältebedarf in dem Fach, dessen Verdampfer weit von dem Expansionsventil entfernt ist, ein hoher Durchflusskoeffizient des Expansionsventils (5) eingestellt wird und bei Erfassung von Kältebedarf in dem Fach, dessen Verdampfer nah am Expansionsventil (5) liegt, ein niedriger Durchflusskoeffizient des Expansionsventils (5) eingestellt wird.

11. Verfahren nach Anspruch 9 oder 10, **dadurch gekennzeichnet, dass** dann, wenn in keinem der Fächer (21, 21') des Kühlmöbels (20) ein Kältebedarf besteht, das Expansionsventil (5) geschlossen gehalten wird.

## Claims

1. Cooling furniture (20) with two compartments (21,21') thermally separated from one another, wherein an evaporator (2, 2') is associated with each of the compartments (21, 21'), and with only a single common refrigerating circuit (1) flowed through by refrigerant, wherein the outlet of the first evaporator is directly connected with the inlet of the second evaporator, **characterised in that** an expansion valve (5) and these evaporators (2, 2') are connected in series in the refrigerating circuit and at least two states with different non-vanishing throughflow coefficients are settable at the expansion valve (5).

2. Cooling furniture according to claim 1, **characterised in that** the throughflow coefficient of the expansion valve (5) is steplessly settable.

3. Cooling furniture according to claim 1, **characterised in that** the expansion valve (5) can be switched over between discrete values of the throughflow coefficient.

4. Cooling furniture according to claim 3, **characterised in that** the expansion valve (5) comprises two parallel duct sections (32, 33, 42, 43, 52, 53) and a blocking element (30) for blocking one of the two duct sections in one of the two states.

5. Cooling furniture according to any one of the preceding claims, **characterised in that** a third state is additionally settable at the expansion valve (5), in which the valve is impassable by the refrigerant.

6. Cooling furniture according to any one of the preceding claims, **characterised in that** the evaporators (2, 2') are constructed on a common support.

7. Cooling furniture according to any one of the preceding claims, **characterised in that** arranged in the refrigerating circuit (1) downstream of the condenser (4) is a reservoir (6) serving for reception or intermediate storage of liquid refrigerant.

8. Cooling furniture according to any one of the preceding claims, **characterised in that** a respective temperature sensor (12, 12') is associated with each of the thermally mutually separate compartments, wherein these temperature sensors (12, 12') are connected with an evaluating circuit (11), which forms part of a temperature regulation (10), for signalling a requirement for refrigeration.

9. Method of operating an item of cooling furniture (20) according to any one of claims 1 to 8, in which a requirement for refrigeration in the compartments (21, 21') of the cooking furniture (20) is detected, **characterised in that** the control of the refrigerant supply is carried out by setting at least two states with different non-vanishing throughflow coefficients in a controllable expansion valve (5), wherein the state is selected in accordance with which of the compartments (21, 21') the requirement for refrigeration is detected.

10. Method according to claim 9, **characterised in that** on detection of a refrigeration requirement in the compartment of which the evaporator is remote from the expansion valve a higher throughflow coefficient expansion valve (5) is set and on detection of a refrigeration requirement in a compartment of which the evaporator is near the expansion valve (5) a lower throughflow coefficient of the expansion valve (5) is set.

11. Method according to claim 9 or 10, **characterised in that** if a requirement for refrigeration does not exist in either of the compartments (21, 21') of the cooling furniture (20) the expansion valve (5) is kept closed.

## Revendications

1. Meuble de réfrigération (20) comprenant deux compartiments (21, 21') thermiquement séparés l'un de l'autre, un évaporateur (2, 2') étant attribué à chacun des compartiments (21, 21'), et comprenant seulement un unique circuit frigorifique (1) commun traversé par du réfrigérant, la sortie du premier évaporateur étant directement reliée à l'entrée du second évaporateur, **caractérisé en ce qu'**une soupape de détente (5) et ces évaporateurs (2, 2') sont couplés l'un derrière l'autre dans le circuit frigorifique (1) et **en ce qu'**au moins deux états ayant différents coefficients de débit non nul sont réglables sur la soupape de détente (5).

2. Meuble de réfrigération selon la revendication 1, **caractérisé en ce que** le coefficient de débit de la soupape de détente (5) est réglable de manière continue.

3. Meuble de réfrigération selon la revendication 1, **caractérisé en ce que** la soupape de détente (5) est commutable entre des valeurs discrètes du coefficient de débit.

4. Meuble de réfrigération selon la revendication 3, **caractérisé en ce que** la soupape de détente (5) comprend deux sections de conduite parallèles (32, 33, 42 43, 52, 53) et un organe de blocage (30) destiné à bloquer l'une des deux sections de conduite dans l'un des deux états.

5. Meuble de réfrigération selon l'une quelconque des revendications précédentes, **caractérisé en ce qu'**un troisième état est réglable sur la soupape de détente (5), dans lequel état elle est imperméable au réfrigérant.

6. Meuble de réfrigération selon l'une quelconque des revendications précédentes, **caractérisé en ce que** les évaporateurs (2, 2') sont réalisés sur un support commun.

7. Meuble de réfrigération selon l'une quelconque des revendications précédentes, **caractérisé en ce qu'**un réservoir (6) placé en aval du fluidifiant (4) se trouve dans le circuit frigorifique (1), lequel réservoir sert à la réception resp. au stockage intermédiaire de réfrigérant liquide.

8. Meuble de réfrigération selon l'une quelconque des revendications précédentes, **caractérisé en ce qu'**un capteur de température (12, 12') est respectivement attribué aux compartiments thermiquement séparés l'un de l'autre, ces capteurs de température (12, 12') étant en communication avec un circuit d'évaluation (11) pour la signalisation d'un besoin en froid, lequel circuit d'évaluation forme une partie d'un dispositif de réglage de température (10).

9. Procédé de fonctionnement d'un meuble de réfrigération (20) selon l'une quelconque des revendications 1 à 8, **caractérisé en ce que** la commande de l'alimentation en réfrigérant est réalisée par réglage d'au moins deux états ayant différents coefficients de débit non nul dans une soupape de détente commandable (5), l'état étant sélectionné selon le cas dans lequel des compartiments (21, 21') le besoin en froid est enregistré.

10. Procédé selon la revendication 9, **caractérisé en ce qu'**en cas d'enregistrement de besoin en froid dans le compartiment, dont l'évaporateur est éloigné de la soupape de détente, un coefficient de débit plus élevé de la soupape de détente (5) est réglé et **en ce qu'**en cas d'enregistrement de besoin en froid dans le compartiment, dont l'évaporateur est proche de la soupape de détente (5), un coefficient de débit plus bas de la soupape de détente (5) est réglé.

11. Procédé selon la revendication 9 ou 10, **caractérisé en ce que** lorsqu'un besoin en froid n'existe dans aucun des compartiments (21, 21') du meuble de réfrigération (20), la soupape de détente (5) est maintenue fermée.
